# EUROPÄISCHE PATENTSCHRIFT

(11) **EP 1 702 881 B1**
(45) Veröffentlichungstag und Bekanntmachung des Hinweises auf die Patenterteilung: **23.04.2008**
(21) Anmeldenummer: 06003464.2
(22) Anmeldetag: 21.02.2006
(51) Int. Cl.: B67D 5/50, F04D 29/00

(54) **Behälterpumpe**
Containerpump
Pompe pour citerne

(30) Priorität: 17.03.2005 DE 102005013684
(43) Veröffentlichungstag der Anmeldung: 20.09.2006
(73) Patentinhaber: Flux-Geräte GmbH, 75433 Maulbronn (DE)
(72) Erfinder: Krüger, Horst, 75056 Sulzfeld (DE)
(74) Vertreter: Jackisch-Kohl, Anna-Katharina

(56) Entgegenhaltungen:
- WO-A-00/75518
- DE-A1- 4 113 638
- DE-A1- 10 307 498
- DE-A1- 10 336 947
- DE-U1- 8 115 960
- US-A- 3 936 221
- US-A- 5 577 895
- US-A- 5 810 208

## Beschreibung

Die Erfindung betrifft eine Behälterpumpe nach dem Oberbegriff des Anspruches 1.

Mit solchen Behälterpumpen werden Medien aus Behältnissen gepumpt. Die Behältnisse haben eine durch einen Deckel verschlossene Öffnung. Nach dem Entfernen des Deckels wird die Behälterpumpe in die Öffnung gesteckt und an deren Rand befestigt. Mit der Behälterpumpe wird das Medium aus dem Behältnis herausgepumpt. Ist der Pumpvorgang beendigt und/oder muss das Behältnis transportiert werden, wird die Behälterpumpe vom Rand der Öffnung gelöst, herausgezogen und auf die Öffnung des Behältnisses wieder der Deckel aufgesetzt. Die Handhabung ist ersichtlich umständlich.

Bei einer bekannten Behälterpumpe (WO 00/75518 A, DE 41 13 638 A1, DE 81 15 960 U1, DE 103 36 947 A1) wird als Verschlusselement ein scheibenförmiger Deckel verwendet, der am Öffnungsrand des Behälters befestigt wird.

Der Erfindung liegt die Aufgabe zugrunde, die gattungsgemäße Behälterpumpe so auszubilden, dass mit ihr ein problemloses Auspumpen von Behältnissen möglich ist.

Diese Aufgabe wird bei der gattungsgemäßen Behälterpumpe erfindungsgemäß mit den kennzeichnenden Merkmalen des Anspruches 1 gelöst.

Die erfindungsgemäße Behälterpumpe, die vorzugsweise zum Fördern von Harnstoff vorgesehen ist, ist mit dem Verschlusselement versehen, mit dem eine Öffnung im auszupumpenden Behältnis verschlossen werden kann. Um ein solches Behältnis auszupumpen, wird der Deckel der Behälteröffnung entfernt und die erfindungsgemäße Behälterpumpe eingesetzt. Ihr Verschlusselement verschließt nunmehr die Behälteröffnung, so dass ein problemloses Auspumpen gewährleistet ist. Es ist auch möglich, die Behälterpumpe bereits beim Befüllen des Behältnisses einzusetzen. Dies ist insbesondere bei sehr empfindlichen Medien von Vorteil. Dann kann die Behälterpumpe zunächst einwandfrei gereinigt werden, so dass eine unerwünschte Kontaminierung der Medien durch an der Behälterpumpe anhaftende Bestandteile, die mit dem Medium reagieren könnten, sicher vermieden wird. Das Verschlusselement ist als Hohlkörper ausgebildet, der durch den Boden, den Deckel und die diese verbindende Seitenwand begrenzt wird. Der Boden und der Deckel des Verschlusselementes haben die Öffnung für den Durchtritt der Behälterpumpe. Zusätzlich ist der Deckel mit einer weiteren Öffnung versehen, in der ein Kupplungsstück befestigt werden kann, mit dem ein Zapfschlauch angeschlossen wird.

Weitere Merkmale der Erfindung ergeben sich aus den weiteren Ansprüchen, der Beschreibung und den Zeichnungen.

Die Erfindung wird anhand einiger in den Zeichnungen dargestellter Ausführungsformen näher erläutert. Es zeigen
- Fig. 1: teilweise in Seitenansicht und teilweise im Schnitt eine erfindungsgemäße Behälterpumpe sowie verschiedene Ausführungsbeispiele für Kupplungen zum Anschluß eines Zapfschlauches,
- Fig. 2: eine Draufsicht auf die Behälterpumpe gemäß Fig. 1,
- Fig. 3: eine Draufsicht auf ein Behältnis mit Deckel,
- Fig. 4: den unteren Teil des Behältnisses,
- Fig. 5: eine Auflage für das Behältnis,
- Fig. 6: den oberen Teil des Behältnisses, teilweise in Ansicht und teilweise im Schnitt.

Mit einer Behälterpumpe wird der Inhalt eines Behältnisses 1 ausgepumpt, der aus jedem geeigneten Material, insbesondere aus Kunststoff, bestehen kann. Das Behältnis 1 befindet sich in einem Käfig 2, der das Behältnis an allen Seiten umschließt und abstützt. Der Käfig 2 besteht aus einzelnen Käfigstäben 3, die an Seitenwänden des Behältnisses 1 mit Abstand voneinander liegen und einander kreuzend angeordnet sind. Die an den Seitenwänden des Behältnisses 1 befindlichen Käfigstäbe 3 sind mit ihrem unteren Ende an einer rahmenartigen Auflage 4 befestigt, auf welcher das Behältnis 1 aufsteht.

Das Behältnis 1 hat an seiner Oberseite eine Öffnung 5, die durch einen Deckel verschließbar ist. Um den Behälterinhalt auszupumpen, wird der Deckel entfernt und in die Öffnung 5 eine Behälterpumpe 10 eingesetzt. Sie hat ein Verschlußelement 6, das bei eingesetzter Behälterpumpe 10 die Öffnung 5 dicht verschließt. Das Verschlußelement 6 ist als Hohlkörper ausgebildet (Fig. 1) und hat einen Boden 7, der mit einer Durchtrittsöffnung 8 für ein Innenrohr 9 der Behälterpumpe 10 versehen ist. An die Durchtrittsöffnung 8 schließt ein Außenrohr 11 der Behälterpumpe 10 an, das bis nahe an den Boden 12 (Fig. 4) des Behältnisses 1 reicht. Durch das Außenrohr 11 ragt das Innenrohr 9 der Behälterpumpe 10. Die Durchtrittsöffnung 8 befindet sich unmittelbar benachbart zu einer Seitenwand 13 des Verschlußelementes 6. Dem Boden 7 des Verschlußelementes 6 liegt mit Abstand ein Deckelteil 14 gegenüber, in dem eine Öffnung 15 vorgesehen ist, die gleichachsig zur Durchtrittsöffnung 8 liegt. Der Deckelteil 14 hat eine weitere Öffnung 16, die in noch zu beschreibender Weise einen Anschluß für einen Zapfschlauch aufnehmen kann. Der Deckelteil 14 kann außerdem mit mindestens einer Entlüftungsöffnung 17 und einer Befüllöffnung 46 (Fig. 3) versehen sein. Das Behältnis 1 kann somit über die Öffnung 5 (nach Herausnehmen der Behälterpumpe 10), die Öffnung 16 oder die Befüllöffnung 46 gefüllt werden.

Die Öffnung 5 wird durch einen hochgestellten Rand 18 (Fig. 6) in der Oberseite des Behältnisses 1 begrenzt. Auf seine Stirnseite wird das Verschlußelement 6 mit einem radial nach außen ragenden Flansch 19 aufgesetzt. Der Außendurchmesser des Flansches 19 ist gleich dem Außendurchmesser des Randes 18 des Behältnisses 1. Um das Verschlußelement 6 zu sichern, ist ein Schraubring 20 vorgesehen, der im Ausführungsbeispiel etwa Z-förmigen Querschnitt hat (Fig. 1). Der Schraubring 20 wird auf den Rand 18 geschraubt. Mit einem oberen, radial nach innen abgewinkelten Rand 21 übergreift der Schraubring 20 den radial nach außen gerichteten Flansch 19 des Verschlußelementes 6. Unter Zwischenlage eines Dichtringes 22 liegt der Flansch 19 des Verschlußelementes 6 auf der Stirnseite des Randes 18 der Öffnung 5 auf. Der Schraubring 20 wird so weit auf den Rand 18 geschraubt, daß der Dichtring 22 elastisch zusammengedrückt wird, so daß eine einwandfreie Abdichtung der Öffnung 5 erreicht wird. Um den Schraubvorgang zu erleichtern, ist ein zylindrischer Mantel 23 des Schraubringes 20 außenseitig mit einer Profilierung 24 versehen. Der Abstand zwischen der Seitenwand 13 des Verschlußelementes 6 und dem zylindrischen Mantel 23 des Schraubringes 20 entspricht der Wanddicke des die Öffnung 5 begrenzenden Randes 18. Mit dem Schraubring 20 läßt sich das Verschlußelement 6, das vorteilhaft einstückig ausgebildet ist, einfach montieren und demontieren.

Wie Fig. 3 beispielhaft zeigt, übergreift ein rautenförmig ausgebildeter Käfigstab 25 die Oberseite des Behältnisses 1. Zur Stabilisierung der Behälterpumpe 10 sind am hochgestellten Rand 18 des Behältnisses 1 die Enden von Haltestäben 47 befestigt, die radial zur Öffnung 5 verlaufen und mit ihren anderen Enden am rautenförmig verlaufenden Käfigstab 25 befestigt sind.

Der Käfig 2 sowie das Behältnis 1 sind an sich bekannt und werden darum auch nicht näher erläutert. Durch den Käfig 2 wird ein Ausbeulen des Behältnisses 1 in gefülltem Zustand verhindert. Die Käfigstäbe 3, 25 haben geringe Dicke, sind bandförmig ausgebildet und bestehen aus Metall. Das Behältnis 1 wird mit der Auflage 4, die als umlaufender Ring ausgebildet ist, auf eine Unterlage 26 aufgesetzt, die ebenfalls an sich bekannt ist und darum auch nicht näher erläutert wird. Die Unterlage 26 hat einen umlaufenden Ringteil 27, der in bezug auf die Außenseite 28 der Unterlage geringfügig zurücksteht (Fig. 5). Der Käfig 2 mit dem Behältnis 1 wird so auf die Unterlage 26 aufgesetzt, daß die ringförmige Auflage 4 am Umfang des Ringteiles 27 anliegt. Dadurch ist das Behältnis 1 gegen Querverschieben zuverlässig gesichert. Das Behältnis 1 wird fest mit der Unterlage 26 verbunden, die nach Art einer Palette ausgebildet und beispielsweise mit einem Gabelstapler transportiert werden kann. Die Unterlage 26 mit dem auf ihr sitzenden Behältnis 1 kann auf ein Behältnis 1 aufgesetzt werden, wenn zuvor ein Antriebsmotor 32 (Fig. 1) und der Zapfschlauch der im unteren Behältnis 1 befindlichen Behälterpumpe 10 abgezogen worden ist. Somit lassen sich die Behältnisse 1 mit eingesetzter Behälterpumpe 10 problemlos stapeln.

Die Behälterpumpe 10 ist in bekannter Weise ausgebildet und hat das Innenrohr 9, in dem die (nicht dargestellte) Pumpenwelle drehbar abgestützt ist. Sie trägt am unteren Ende einen Rotor 29. Das Innenrohr 9 wird über den größten Teil seiner Länge vom Außenrohr 11 mit Abstand umgeben. Auf diese Weise wird zwischen dem Innenrohr 9 und dem Außenrohr 11 ein Ringkanal 30 gebildet, in dem das im Behältnis 1 befindliche Medium nach oben in das Verschlußelement 6 gefördert wird. Aus diesem Grunde ist der Durchmesser der Durchtrittsöffnung 8 größer als der Außendurchmesser des Innenrohres 9. Das Außenrohr 11 weist am unteren Ende Ansaugöffnungen 31 auf, durch die das Medium im Behältnis 1 in den Ringkanal 30 gepumpt wird. Die Pumpenwelle ist am oberen Ende in Höhe des Flansches 21 des Schraubringes 20 mit einem Kupplungsteil 45 versehen, das mit einem (nicht dargestellten) Kupplungsteil auf einer Motorwelle des Antriebsmotors 32 in Eingriff ist. Über diese Kupplung kann der Antriebsmotor 32, der vorteilhaft ein Elektromotor ist, auf die Behälterpumpe 10 aufgesteckt oder von ihm abgezogen werden. Der Antriebsmotor 32 ist über einen Verdrehschutz, zum Beispiel eine Arretierung, gegen Verdrehen beim Anlaufen gesichert. Er kann auch durch eine Überwurfmutter in bekannter Weise verdrehgesichert werden. Der Antriebsmotor 32 sitzt so auf der Behälterpumpe 10, daß er sich oberhalb der Oberseite des Behältnisses 1 über den Schraubring 20 hinaus erstreckt. Vorteilhaft ist zwischen der Behälterpumpe 10 und dem Antriebsmotor 32 ein hülsenförmiger Abstandhalter 33 vorgesehen, durch den gewährleistet ist, daß der Antriebsmotor 32 mit ausreichendem Abstand oberhalb des Flansches 21 des Schraubringes 20 liegt.

Um einen Längentoleranzausgleich der Behälterpumpe 10 zu erreichen, ist am unteren Ende des Außenrohres 11 vorteilhaft ein Faltenbalg 34 vorgesehen, der über das untere Ende des Außenrohres 11 vorsteht. Je nach Höhentoleranz des Behältnisses 1 wird der Faltenbalg 34 mehr oder weniger weit axial elastisch zusammengedrückt. Auf diese Weise läßt sich die Behälterpumpe 10 einfach so in das Behältnis 1 einsetzen, daß der Faltenbalg 34 auf dem Boden 12 des Behältnisses 1 aufliegt. In diesem Falle sind die Ansaugöffnungen 31 in der Seitenwand des Faltenbalges 34 vorgesehen. Das Außenrohr 11 endet hierbei mit Abstand oberhalb der Ansaugöffnungen 31. Der Faltenbalg 34 ist nach unten offen, so daß das Medium durch dieses Ende gepumpt werden kann, wenn der Faltenbalg 34 Abstand vom Boden 12 des Behältnisses 1 hat.

Die Behälterpumpe 10 wird mit dem Schraubring 20 am Behältnis 1 befestigt, so daß sie beim Transport des Behältnisses nicht herausgezogen werden muß. Lediglich der Antriebsmotor 32 und der Zapfschlauch werden abgezogen.

In der Öffnung 16 des Deckelteiles 14 wird ein Kupplungsstück 36 befestigt, das mit einem Gegenkupplungsstück 37 verbunden werden kann. An das Gegenkupplungsstück wird ein Zapfschlauch angeschlossen, über den das von der Behälterpumpe 10 gepumpte Medium ausgetragen wird. Das Gegenkupplungsstück 37 hat einen um eine horizontale Achse 38 schwenkbaren Verschlußhebel 39, mit dem das Gegenkupplungsstück 37 nach dem Aufschieben fest mit dem Kupplungsstück 36 verbunden werden kann. Die beiden Kupplungsstücke 36, 37 sind bekannt und werden darum auch nicht näher erläutert.

In Fig. 1 sind zwei weitere Kupplungs- und Gegenkupplungsstücke dargestellt, an die ein Zapfschlauch angeschlossen werden kann. Während das Gegenkupplungsstück 37 quer zur Achse des Kupplungsstückes 36 aufgeschoben wird, wird das Gegenkupplungsstück 40 in das Kupplungsstück 41 gesteckt, das seinerseits in der Öffnung 16 des Deckelteiles 14 befestigt ist. Zur Arretierung des Gegenkupplungsstückes 40 ist ein Verriegelungshebel 42 vorgesehen, der um eine horizontale Achse schwenkbar am Gegenkupplungsstück 40 gelagert ist. Die Kupplungsstücke 40, 41 sind ebenfalls bekannt.

Es ist schließlich auch möglich, in der Öffnung 16 des Behältnisses 1 ein Kupplungsstück 43 zu befestigen, auf das mit einer Überwurfmutter 48 ein Gegenkupplungsstück 44 geschraubt werden kann, an dem das Ende des Zapfschlauches befestigt ist.

Wird das Gegenkupplungsstück 44 mit dem Zapfschlauch abgeschraubt, wird auf das Kupplungsstück 43 als Deckel eine geschlossene Überwurfmutter 49 geschraubt.

Außer den beispielhaft beschriebenen Kupplungen können auch andere bekannte Kupplungssysteme zum Anschluß des Zapfschlauches verwendet werden.

Die Öffnung 5 des Behältnisses 1 ist zunächst mit einem Deckel geschlossen, der auf den Rand 18 geschraubt ist. Um den Behälterinhalt auspumpen zu können, wird der Deckel abgeschraubt und in die Öffnung 5 die Behälterpumpe 10 eingesetzt. Das einstückig mit dem Außenrohr 11 ausgebildete Verschlußelement 6 der Behälterpumpe 10 liegt unter der Zwischenlage der Ringdichtung 22 mit seinem Flansch 19 auf der Stirnseite des Randes 18 auf. Anschließend wird die Behälterpumpe 10 durch Aufschrauben des Schraubringes 20 auf den Rand 18 am Behältnis 1 befestigt. Es ist nur noch der Antriebsmotor 32 auf die montierte Behälterpumpe aufzusetzen, um den Behälterinhalt auspumpen zu können. Der Zapfschlauch ist über eine der Kupplungen mit dem Verschlußelement 6 dicht verbunden. Durch Einschalten des Antriebsmotors 32 wird die Rotorwelle gedreht, so daß der Rotor 29 das Medium über die Ansaugöffnungen 31 pumpt. Das Medium wird im Ringkanal 30 zwischen dem Innenrohr 9 und dem Außenrohr 11 nach oben gefördert und gelangt in das Verschlußelement 6. Von hier aus strömt dieses Medium über die jeweilige Zapfschlauchkupplung in den Zapfschlauch.

Nach dem Abnehmen des Antriebsmotors 32 steht die Behälterpumpe 10 nicht oder nur wenig über den Schraubring 20 vor, so daß die Möglichkeit besteht, trotz eingesetzter Behälterpumpe 10 die Behältnisse 1 beispielsweise zu stapeln. Wie sich aus Fig. 6 ergibt, steht das auf der Rotorwelle sitzende Kupplungsstück 45 nur wenig über den Schraubring 20 vor, so daß die Stapelbarkeit der Behältnisse 1 nicht beeinträchtigt ist. Die Kupplungen zum Anschluß des Zapfschlauches können ebenfalls abgenommen werden.

Nach dem Abnehmen des Antriebsmotors 32 kann aus Sicherheitsgründen ein Deckel auf das Verschlußelement 6 gesetzt werden, um ein Verschmutzen der Kupplungsteile beispielsweise beim Transport des Behältnisses sicher zu vermeiden. Da beim Transport die Behälterpumpe 10 im Behältnis 1 bleiben kann, ist eine Verschmutzung des im Behältnis befindlichen Mediums ausgeschlossen.

Die Behälterpumpe 10 kann auch ohne Innenrohr ausgestattet sein. Die Rotorwelle muß dann aus einem solchen Material bestehen, das gegen das zu pumpende Medium beständig ist.

Im übrigen kann die Behälterpumpe 10 in bekannter Weise ausgebildet sein.

Anstelle der Behälterpumpe 10 kann auch eine selbstansaugende Pumpe eingesetzt werden. Sie befindet sich außerhalb des Behältnisses 1 und hat einen Saugschlauch, der ähnlich wie der Zapfschlauch mit einem Kupplungsstück an das in der Öffnung 16 befestigte Kupplungsstück angeschlossen wird. Das Außenrohr 11 dient als Saugrohr, durch das das Medium zum Verschlußelement 16 und von dort in den Saugschlauch gepumpt wird.

Die Behälterpumpe 10 kann bei Einsatz der selbstansaugenden Pumpe im Behältnis 1 bleiben. Dann wird das Medium im Ringkanal 30 nach oben gepumpt. Das Innenrohr 9 kann aber auch herausgezogen werden, so daß das Medium in der oben beschriebenen Weise durch das Außenrohr 11 gepumpt wird. Die Öffnung 15 wird in diesem Fall durch einen Deckel geschlossen.

Es ist möglich, die Behälterpumpe 10 am Behältnis 1 durch eine Sicherung, z.B. eine Verplombung, gegen unbefugtes Entfernen zu sichern.

## Patentansprüche

1. Behälterpumpe mit einem Außenrohr (11), in dem eine Rotorwelle drehbar angeordnet ist, die am unteren Ende einen Rotor (29) trägt und an die ein Antrieb (32) anschließbar ist, und mit einem Verschlusselement (6), das an dem vom Rotor (29) abgewandten Ende vorgesehen ist,
**dadurch gekennzeichnet, dass** das Verschlusselement (6) als Hohlkörper ausgebildet ist, der einen Boden (7) und einen Deckel (14) aufweist, die durch eine Seitenwand (13) miteinander verbunden sind, dass der Deckel (14) und der Boden (7) jeweils eine Öffnung (8, 15) für den Durchtritt der Behälterpumpe aufweisen, und dass der Deckel (14) eine weitere Öffnung (16) aufweist, in der ein Kupplungsstück (36, 41, 43) zum Anschluss eines Zapfschlauches befestigbar ist.

2. Behälterpumpe nach Anspruch 1,
**dadurch gekennzeichnet, dass** das Verschlusselement (6) einen äußeren, am oberen Rand der Seitenwand (13) vorgesehenen Flansch (19) aufweist.

3. Behälterpumpe nach Anspruch 2,
**dadurch gekennzeichnet, dass** der Flansch (19) über den Umfang des Verschlusselementes (6) verläuft.

4. Behälterpumpe nach Anspruch 2 oder 3,
**dadurch gekennzeichnet, dass** auf dem Verschlusselement (6) ein den Flansch (19) des Verschlusselementes (6) übergreifender Schraubring (20) sitzt.

5. Behälterpumpe nach Anspruch 4,
**dadurch gekennzeichnet, dass** eine Seitenwand (23) des Schraubringes (20) Abstand von der Seitenwand (13) des Verschlusselementes (6) hat.

6. Behälterpumpe nach einem der Ansprüche 1 bis 5,
**dadurch gekennzeichnet, dass** das Außenrohr (11) an den Boden (7) des Verschlusselementes (6) anschließt.

7. Behälterpumpe nach einem der Ansprüche 1 bis 6,
**dadurch gekennzeichnet, dass** am oberen Ende der Rotorwelle in Höhe des Deckels (14) des Verschlusselementes (6) ein Kupplungsstück (45) zum Anschluss des Antriebes (32) vorgesehen ist.

8. Behälterpumpe nach einem der Ansprüche 1 bis 7,
**dadurch gekennzeichnet, dass** die Rotorwelle von einem Innenrohr (9) umgeben ist.

9. Behälterpumpe nach Anspruch 8,
**dadurch gekennzeichnet, dass** das Innenrohr (9) mit dem Außenrohr (11) einen in das Verschlusselement (6) mündenden Ringkanal (30) für das zu fördernde Medium begrenzt.

10. Behälterpumpe nach einem der Ansprüche 1 bis 9,
**dadurch gekennzeichnet, dass** das Außenrohr (11) am unteren Ende mit einem Längenausgleichselement (34) versehen ist.

11. Behälterpumpe nach Anspruch 10,
**dadurch gekennzeichnet, dass** das Längenausgleichselement (34) als Faltenbalg ausgebildet ist, der in Achsrichtung des Außenrohres (11) elastisch nachgiebig ist.

12. Behälterpumpe nach einem der Ansprüche 1 bis 11,
**dadurch gekennzeichnet, dass** das Verschlusselement (6) mit mindestens einer Befüllöffnung (46) und/oder Belüftungsöffnung (17) versehen ist.

## Claims

1. A container pump having an outer pipe (11) in which there is rotatably arranged a rotor shaft which bears a rotor (29) at its lower end and to which a drive (32) can be attached, and having a closing element (6) provided at the end remote from the rotor (29), **characterised in that** the closing element (6) is in the form of a hollow body with a base (7) and a cover (14) connected to one another by a lateral wall (13), **in that** the cover (14) and the base (7) each have a respective opening (8, 15) for the passage of the container pump, and **in that** the cover (14) has another opening (16) in which a coupling piece (36, 41, 43) can be secured for the attachment of a delivery hose.

2. A container pump according to claim 1, **characterised in that** the closing element (6) has an outer flange (19) provided at the upper edge of the lateral wall (13).

3. A container pump according to claim 2, **characterised in that** the flange (19) runs over the circumference of the closing element (6).

4. A container pump according to claim 2 or 3, **characterised in that** a threaded ring (20) engaging over the flange (19) of the closing element (6) is located on the latter.

5. A container pump according to claim 4, **characterised in that** a lateral wall (23) of the threaded ring (20) is at a distance from the lateral wall (13) of the closing element (6).

6. A container pump according to any one of claims 1 to 5, **characterised in that** the outer pipe (11) is attached to the base (7) of the closing element (6).

7. A container pump according to any one of claims 1 to 6, **characterised in that** a coupling piece (45) for attachment of the drive (32) is provided at the upper end of the rotor shaft, level with the lid (14) of the closing element (6).

8. A container pump according to any one of claims 1 to 7, **characterised in that** the rotor shaft is surrounded by an inner pipe (9).

9. A container pump according to claim 8, **characterised in that** the inner pipe (9) together with the outer pipe (11) bounds an annular channel (30), opening into the closing element (6), for the medium to be conveyed.

10. A container pump according to any one of claims 1 to 9, **characterised in that** the outer pipe (11) is provided with a length compensation element (34) at its lower end.

11. A container pump according to claim 10, **characterised in that** the length compensation element (34) is in the form of a bellows yielding resiliently in the axial direction of the outer pipe (11).

12. A container pump according to any one of claims 1 to 11, **characterised in that** the closing element (6) is provided with at least one filling opening (46) and/or ventilation opening (17).

## Revendications

1. Pompe de citerne comprenant un tube extérieur (11) dans lequel un arbre de rotor est agencé en rotation, celui-ci portant un rotor (29) à son extrémité inférieure est étant raccordable à un entraînement (32), et comprenant un élément d'obturation (6) qui est prévu à l'extrémité détournée du rotor (29),
**caractérisée en ce que** l'élément d'obturation (6) est réalisé sous forme de corps creux qui comprend un fond (27) et un couvercle (14), lesquels sont reliés l'un à l'autre par une paroi latérale (13), **en ce que** le couvercle (14) et le fond (7) comprennent chacun une ouverture (8, 15) pour la traversée de la pompe de citerne, et **en ce que** le couvercle (14) comporte une autre ouverture (16) dans laquelle peut être fixée une pièce d'accouplement (36, 41, 42) pour le raccordement d'un tuyau de puisage.

2. Pompe de citerne selon la revendication 1,
**caractérisée en ce que** l'élément d'obturation (6) comporte une bride extérieure (19) prévue à la bordure supérieure de la paroi latérale (13).

3. Pompe de citerne selon la revendication 2,
**caractérisée en ce que** la bride (19) s'étend sur la périphérie de l'élément d'obturation (6).

4. Pompe de citerne selon la revendication 2 ou 3,
**caractérisée en ce qu'**une bague à visser (20) qui coiffe la bride (19) de l'élément d'obturation (6) est posée sur l'élément d'obturation (6).

5. Pompe de citerne selon la revendication 4,
**caractérisée en ce qu'**une paroi latérale (23) de la bague à visser (20) se trouve à distance de la paroi latérale (13) de l'élément d'obturation (6).

6. Pompe de citerne selon l'une des revendications 1 à 5,
**caractérisée en ce que** le tube extérieur (11) se raccorde au fond (7) de l'élément d'obturation (6).

7. Pompe de citerne selon l'une des revendications 1 à 6,
**caractérisée en ce qu'**une pièce d'accouplement (45) pour le raccordement de l'entraînement (32) est prévue à l'extrémité supérieure de l'arbre de rotor à la hauteur du couvercle (14) de l'élément d'obturation (6).

8. Pompe de citerne selon l'une des revendications 1 à 7,
**caractérisée en ce que** l'arbre de rotor est entouré par un tube intérieur (9).

9. Pompe de citerne selon la revendication 8,
**caractérisée en ce que** le tube intérieur (9) délimite avec le tube extérieur (11) un canal annulaire (30), pour le fluide à convoyer, qui débouche dans l'élément d'obturation (6).

10. Pompe de citerne selon l'une des revendications 1 à 9,
**caractérisée en ce que** le tube extérieur (11) est pourvu d'un élément de compensation de longueur (34) à l'extrémité inférieure.

11. Pompe de citerne selon la revendication 10,
**caractérisée en ce que** l'élément de compensation de longueur (34) est réalisé sous forme de soufflet plissé, capable de se déformer élastiquement dans la direction axiale du tube extérieur (11).

12. Pompe de citerne selon l'une des revendications 1 à 11,
**caractérisée en ce que** l'élément d'obturation (6) est doté d'au moins une ouverture de remplissage (46) et/ou d'une ouverture de mise à l'air (17).
